# EUROPÄISCHE PATENTSCHRIFT

(11) **EP 3 750 465 B1**
(45) Veröffentlichungstag und Bekanntmachung des Hinweises auf die Patenterteilung: **07.07.2021**
(21) Anmeldenummer: 20177509.5
(22) Anmeldetag: 29.05.2020
(51) Int. Cl.: A47L 11/24, A47L 11/30, A47L 11/40, A47L 11/16

(54) **SELBSTREINIGENDE BODENREINIGUNGSMASCHINE**
SELF-CLEANING FLOOR CLEANING MACHINE
MACHINE DE NETTOYAGE DU SOL AUTONETTOYANTE

(30) Priorität: 14.06.2019 DE 102019116294
(43) Veröffentlichungstag der Anmeldung: 16.12.2020
(73) Patentinhaber: Werner, Norbert, 78073 Bad Dürrheim (DE)
(72) Erfinder: Werner, Norbert, 78073 Bad Dürrheim (DE)
(74) Vertreter: Klein, Thomas

(56) Entgegenhaltungen:
- EP-A1- 2 436 296
- EP-A1- 3 257 416
- DE-B3-102015 101 587

## Beschreibung

Die Erfindung bezieht sich auf eine selbstfahrende Bodenreinigungsmaschine mit einem Fahrwerk, welches die Bodenreinigungsmaschine bewegbar antreibt und zumindest ein in eine Drehrichtung antreibbares Antriebsrad sowie eine Steuervorrichtung zur Steuerung der Bewegung der Bodenreinigungsmaschine aufweist, mit mehreren rotierbar angetriebenen Kehrbürsten, durch die auf dem zu reinigenden Boden befindliche Schmutzpartikel zu einer die Schmutzpartikel aufsaugenden ersten Saugdüse förderbar sind, wobei in Richtung der Bewegung der Bodenreinigungsmaschine hinter den Kehrbürsten ein oder mehrere auf den zu reinigenden Boden gerichtete Feuchtigkeitsdüsen und in Richtung der Bewegung der Bodenreinigungsmaschine hinter den Feuchtigkeitsdüsen ein oder mehrere bewegbar antreibbare Schrubbürsten angeordnet sind.

Bei derartigen selbstfahrenden Bodenreinigungsmaschinen erfolgt ein Zusammentragen und Abführen von Schmutzpartikeln. Hartnäckig an dem Boden anhaftender Schmutz wird aber durch die Kehrbürsten nicht erfaßt und der Saugdüse zugeführt.

Aus der EP 3 257 416 A1 ist eine selbstfahrende Bodenreinigungsmaschine der eingangs genannten Art bekannt.

Aus der DE 10 2015 101 587 B3 ist eine selbstfahrende Bodenreinigungsmaschine mit einem Fahrwerk bekannt, welches die Bodenreinigungsmaschine bewegbar antreibt und zumindest ein in eine Drehrichtung antreibbares Antriebsrad sowie eine Steuervorrichtung zur Steuerung der Bewegung der Bodenreinigungsmaschine aufweist. Durch mehreren rotierbar angetriebenen Kehrbürsten sind die auf dem zu reinigenden Boden befindlichen Schmutzpartikel zu einer die Schmutzpartikel aufsaugenden ersten Saugdüse förderbar.

Aus der EP 2 436 296 A1 ist eine selbstfahrende Bodenreinigungsmaschine mit einem Fahrwerk bekannt, welches die Bodenreinigungsmaschine bewegbar antreibt und zumindest ein in eine Drehrichtung antreibbares Antriebsrad sowie eine Steuervorrichtung zur Steuerung der Bewegung der Bodenreinigungsmaschine aufweist. Durch eine rotierbar angetriebene Kehrbürste sind die auf dem zu reinigenden Boden befindlichen Schmutzpartikel zu einem die Schmutzpartikel aufnehmenden Behälter förderbar. In Richtung der Bewegung der Bodenreinigungsmaschine hinter der Kehrbürsten sind ein oder mehrere auf den zu reinigenden Boden gerichtete Feuchtigkeitsdüsen und in Richtung der Bewegung der Bodenreinigungsmaschine hinter den Feuchtigkeitsdüsen eine Flüssigkeitsaufnahmeeinrichtung angeordnet.

Aufgabe der Erfindung ist es eine selbstfahrende Bodenreinigungsmaschine der eingangs genannten Art zu schaffen, die über ein Beseitigen von Schmutzpartikeln auch ein Beseitigen von an dem Boden anhaftendem Schmutz ermöglicht.

Diese Aufgabe wird erfindungsgemäß dadurch gelöst, daß auf den den Feuchtigkeitsdüsen abgewandten Seiten der Schrubbürsten ein oder mehrere mit ihrer Saugöffnung zum Boden gerichtete zweite Saugdüsen angeordnet sind.

Nach dem Beseitigen der locker auf dem Boden aufliegenden Schmutzpartikel in einer Vorreinigung wird möglicher an dem Boden anhaftender Schmutz zunächst durch Befeuchten mit einer Flüssigkeit gelöst und anschließend durch die Schrubbürsten in einer Hauptreinigung massiv vom Boden abgerieben, um dann mit der Flüssigkeit abgesaugt zu werden. Dadurch, daß die Schmutzpartikel bereits entfernt sind, wenn es zu einem Befeuchten und Abreiben des am Boden anhaftenden Schmutzes kommt, wird eine Verschmutzung der Flüssigkeit bereits bevor es zum Abreiben des am Boden anhaftenden Schmutzes kommt vermieden. Ein Beeinträchtigen der Reinigungsleistung durch Verwendung einer bereits verschmutzten Flüssigkeit beim Abreiben des Bodens durch die Schrubbürsten wird so vermieden.

Die erste Saugdüse wird vorzugsweise von einem Partikelsaugmotor mit einem Unterdruck beaufschlagt und die Schmutzpartikel einem Schmutzpartikelbehälter zugeführt.

Die zweite Saugdüse kann von einem Schmutzwassersaugmotor mit einem Unterdruck beaufschlagbar und das Schmutzwasser einem Schmutzwasserbehälter zuführbar sein.

Die Feuchtigkeitsdüsen erhalten ihre Flüssigkeit mittels einer Flüssigkeitspumpe aus einem Flüssigkeitsbehälter zugeführt.

Die Befeuchtung mit der Flüssigkeit erfolgt vorzugsweise durch von den Feuchtigkeitsdüsen ausgegebenen Tropfen, wodurch zwar ausreichend, aber nicht zu viel an Flüssigkeit zur Anwendung kommt, die dann möglicherweise nicht mehr ausreichend von den zweiten Saugdüsen aufgenommen werden könnte, so daß ein Schmutzfilm bleiben würde.

Die Flüssigkeit ist vorzugsweise Wasser. Es ist aber auch möglich, daß eine andersgeartete Reinigungsflüssigkeit zur Anwendung kommt.

Die Bodenreinigungsmaschine kann eine sich horizontal erstreckende Grundplatte aufweisen, die alle Komponenten der Bodenreinigungsmaschine trägt.

Ist die Grundplatte eine runde Grundplatte, so kann sie nicht mit einer Ecke an einem auf dem Boden stehenden Gegenstand anstoßen und dadurch ungewollt ihre Bewegungsrichtung verändern.

Die Schrubbürsten können ein oder mehrere erste Schrubbürsten sein, die drehbar antreibbar sind.

Sind dabei in einander gegenüberliegenden Randbereichen der Bodenreinigungsmaschine jeweils eine oder mehrere drehbar antreibbare erste Schrubbürsten angeordnet, so kann eine Reinigung bis in den äußersten Rand der Grundplatte erfolgen.

Bei einer runden Grundplatte sind vorzugsweise jeweils zwei drehbar antreibbare Schrubbürsten über die Mitte der Grundplatte sich diametral gegenüberliegend angeordnet.

Damit von den drehbar antreibbaren Schrubbürsten bereits durch Befeuchten mit der Flüssigkeit angelöster Schmutz vom Boden abgerieben werden kann, können in Richtung der Bewegung der Bodenreinigungsmaschine vor den ersten Schrubbürsten eine oder mehrere auf den zu reinigenden Boden gerichtete Feuchtigkeitsdüsen angeordnet sein.

Um platzsparend über eine große Breite eine Schrubbürste anordnen zu können, können ein oder mehrere zweite Schrubbürsten quer zur Richtung der Bewegung der Bodenreinigungsmaschine hin- und herschwingend antreibbar sein.

Sind die ersten Schrubbürsten in Richtung der Bewegung der Bodenreinigungsmaschine zwar vor, aber seitlich außerhalb des von der zweiten Schrubbürste zu reinigendem Bereichs angeordnet, so können in Richtung der Bewegung der Bodenreinigungsmaschine hinter den ersten Schrubbürsten Feuchtigkeitsabzieher angeordnet sein, durch die Feuchtigkeit auf dem zu reinigenden Boden abstreifbar und in einen Bereich vor die quer zur Richtung der Bewegung der Bodenreinigungsmaschine hin- und herschwingenden Schrubbürsten leitbar ist.

Dadurch wird die Flüssigkeit in Bewegungsrichtung hinter den ersten Schrubbürsten in einen Bereich geleitet, in dem dann eine Aufnahme der Feuchtigkeit erfolgen kann.

Dabei weist zu einer guten Beseitigung der Feuchtigkeit vom Boden der Feuchtigkeitsabzieher vorzugsweise eine elastische Abstreifkante auf, durch die Feuchtigkeit auf dem zu reinigenden Boden abstreifbar ist.

Sind die Schrubbürsten senkrecht zu dem zu reinigenden Boden bewegbar und von einer Federkraft auf den zu reinigenden Boden zu kraftbeaufschlagbar, so wird auch fester an dem Boden anhaftender Schmutz vom Boden gelöst und damit ein erhöhter Reinigungseffekt erziehlt.

Zur Aufnahme der Feuchtigkeit hinter der zweiten Schrubbürste kann die zweite Saugdüse sich parallel zur Bewegung der hin- und herschwingend antreibbaren zweite Schrubbürste erstrecken.

Dabei ist in einfacher Ausbildung die zweite Saugdüse eine Saugleiste, die sich über die Länge der zweiten Schrubbürste erstreckt, wobei die Saugleiste eine elastische Abstreifkante aufweisen kann, durch die Feuchtigkeit auf dem zu reinigenden Boden abstreifbar ist.

Um ein Verkanten der Abstreifkante auf dem Boden zu vermeiden kann die Abstreifkante unter einem Winkel entgegen der Richtung der Bewegung der Bodenreinigungsmaschine geneigt sein.

Das Fahrwerk der Bodenreinigungsmaschine kann zwei separat voneinander motorisch drehbar antreibbare Antriebsräder aufweisen, die in einem Abstand zueinander auf einer sich über die Mitte der Grundplatte erstreckenden Linie sich diametral gegenüberliegend angeordnet sein können. Eine Anordnung auf einer über die Mitte der Grundplatte sich erstreckenden Linie hat den Vorteil, daß sich die Bodenreinigungsmaschine auf der Stelle drehen kann.

Dazu kann weiterhin in Richtung der Bewegung der Bodenreinigungsmaschine vor den Antriebsrädern eine Lenkrolle angeordnet sein, die um eine horizontale Drehachse frei drehbar und um eine Schwenkachse frei schwenkbar ist, wobei die Schwenkachse die Drehachse senkrecht kreuzt.

Die Lenkrolle kann aber auch durch eine Kugel gebildet sein, die in einer zur Bodenseite hin offenen Kugelaufnahme frei beweglich geführt ist.

Die Steuervorrichtung zur Steuerung der Bewegung der Bodenreinigungsmaschine kann durch mehrere Anschlagsensoren ansteuerbar sein, die auf der in Bewegungsrichtung der Bodenreinigungsmaschine vorderen Hälfte der Grundplatte am Umfang verteilt hervorstehend angeordnet sind und ein Signal erzeugen, wenn sie gegen einen Widerstand bewegt werden.

Zur Reduzierung der Anzahl der erforderlichen Anschlagsensoren können die Anschlagsensoren von einer sich entlang der vorderen Hälfte der Grundplatte erstreckenden Stoßstange umschlossen sein, die in der Ebene der Grundplatte entgegen Federkräften zur Grundplatte hin Anschlagsensoren auslösend bewegbar beaufschlagbar ist.

Dazu sind nur drei Anschlagsensoren erforderlich.

Ein Ausführungsbeispiel der Erfindung ist in der Zeichnung dargestellt und wird im Folgenden näher beschrieben. Es zeigen
- Figur 1: eine Untenansicht einer selbstfahrenden Bodenreinigungsmaschine
- Figur 2: eine Draufsicht der Bodenreinigungsmaschine nach Figur 1
- Figur 3: eine Vorderansicht der Bodenreinigungsmaschine nach Figur 1
- Figur 4: eine erste Seitenansicht der Bodenreinigungsmaschine nach Figur 1
- Figur 5: eine zweite Seitenansicht der Bodenreinigungsmaschine nach Figur 1
- Figur 6: eine Rückansicht der Bodenreinigungsmaschine nach Figur 1
- Figur 7: eine Seitenansicht der Bodenreinigungsmaschine nach Figur 1 im Bereich hin- und herschwingender Schrubbürsten.

Die in den Figuren dargestellte Bodenreinigungsmaschine weist eine kreisrunde sich mit ihrer Ebene horizontal erstreckende Grundplatte 1 auf, die als Träger für die Komponenten der Bodenreinigungsmaschine dient und bei einem Reinigungsvorgang selbstfahrend sich in einem Abstand über einen zu reinigenden Boden 3 bewegt.

Dazu weist die Bodenreinigungsmaschine ein Fahrwerk auf, das zwei separat voneinander motorisch drehbar antreibbare Antriebsräder 2, 2' besitzt, die in einem Abstand zueinander auf einer sich über die Mitte der Grundplatte 1 erstreckenden Linie einander diametral gegenüberliegend jeweils im Randbereich der Grundplatte 1 angeordnet sind.

Dazu kann weiterhin in Richtung der Bewegung 22 der Bodenreinigungsmaschine vor den Antriebsrädern 2, 2' eine Lenkrolle 4 angeordnet sein, die um eine horizontale Drehachse 5 frei drehbar und um eine Schwenkachse 6 frei schwenkbar ist, wobei die Schwenkachse 6 die Drehachse 5 senkrecht kreuzt.

Die Richtung der Bewegung 22 der Bodenreinigungsmaschine entspricht immer der Ausrichtung der Lenkrolle 4.

Durch den separaten motorischen Antrieb der Antriebsräder 2 und 2' ist die Bodenreinigungsmaschine lenkbar.

Auf der in Richtung der Bewegung 22 vorderen Hälfte der Grundplatte 1 sind vier drehbar antreibbare Kehrbürsten 7, 7' runden Querschnitts derart angeordnet, daß jeweils zwei äußere Kehrbürsten 7 mit ihrer Umlaufkontur über die radial umlaufende Kontur der Grundplatte 1 hinausragen. Sie sind in einander entgegengesetzter Drehrichtung angetrieben und fördern die auf dem Boden 3 befindlichen Schmutzpartikel zum mittleren Bereich der Grundplatte 3.

Die Kehrbürsten 7' sind gegenüber den Kehrbürsten 7 entgegen der Richtung der Bewegung 22 der Bodenreinigungsmaschine sowie radial nach innen versetzt angeordnet und übernehmen die Schmutzpartikel von den Kehrbürsten 7 und befördern diese zusammen mit den Schmutzpartikeln aus dem von ihnen überdeckten Bereichen des Bodens 3 zur Mitte der Grundplatte 3. In der Mitte der Grundplatte 1 ist eine durch einen Partikelsaugmotor 19 unterdruckbeaufschlagte erste Saugdüse 8 angeordnet, durch die von den Kehrbürsten 7, 7' vom Boden 3 gekehrte und zur ersten Saugdüse 8 geförderte Schmutzpartikel aufgesaugt und in einen auf der Oberseite der Grundplatte 1 angeordneten Schmutzpartikelbehälter 9 weitergefördert werden.

Radial außerhalb der Antriebsräder 2,2' und hinter den Kehrbürsten 7 ist jeweils eine drehbar antreibbare erste Schrubbürste 10 runden Querschnitts angeordnet, deren Umlaufkontur bis zur radial umlaufenden Kontur der Grundplatte 1 reicht.

In Richtung der Bewegung 22 der Bodenreinigungsmaschine den ersten Schrubbürsten 10 vorgelagert sind jeweils eine erste Feuchtigkeitsdüse 11 angeordnet, von der tropfenweise Wasser aus einem auf der Oberseite der Grundplatte 1 angeordneten Frischwasserbehälter 12 auf den Boden 3 ausgegeben wird. Von der Frischwasserpumpe 13 wird Wasser aus dem Frischwasserbehälter 12 angesaugt und zu en Feuchtigkeitsdüsen 11 und 17 gepumpt.

Durch die ersten Schrubbürsten 10 wird an dem Boden 3 anhaftender und durch die Feuchtigkeitsdüsen 11 angefeuchteter Schmutz vom Boden gelöst und von in Richtung der Bewegung 22 der Bodenreinigungsmaschine den ersten Schrubbürsten 10 nachgelagerten ersten Feuchtigkeitsabziehern 14 zu einen inneren Bereich der Grundplatte 1 geleitet.

Damit die Schrubbürsten 10 mit einem Anpressdruck auf dem Boden 3 aufliegen und so für ein gutes Lösen des Schmutzes vom Boden sorgen können, sind sie vertikal beweglich geführt und von ersten Druckfedern 27 gegen den Boden 3 kraftbeaufschlagt.

Die als Abziehleisten ausgebildeten ersten Feuchtigkeitsabzieher 14 erstrecken sich von der radial umlaufenden Kontur der Grundplatte 1 zum inneren Bereich der Grundplatte 1 hin, wobei sie entgegen der Richtung der Bewegung 22 der Bodenreinigungsmaschine geneigt sind.

Entgegen der Richtung der Bewegung 22 der Bodenreinigungsmaschine hinter den Antriebsrädern 2, 2' und den ersten Feuchtigkeitsabziehern 14 ist eine Schrubbürstenleiste 15 mit mehreren zweiten Schrubbürsten 16 angeordnet.

Der Schrubbürstenleiste 15 in Richtung der Bewegung 22 der Bodenreinigungsmaschine vorgelagert sind zwei zweite Feuchtigkeitsdüsen 17 angeordnet, von denen tropfenweise Wasser aus dem auf der Oberseite der Grundplatte 1 angeordneten Frischwasserbehälter 12 auf den Boden 3 ausgegeben wird.

Dadurch wird der Boden 3 angefeuchtet und bei der Weiterbewegung der Bodenreinigungsmaschine durch die quer zur Richtung der Bewegung 22 der Bodenreinigungsmaschine hin- und herschwingend antreibbare Schrubbürstenleiste 15 mit den zweiten Schrubbürsten 16 an dem Boden 3 anhaftender und durch die Feuchtigkeitsdüsen 11 angefeuchteter Schmutz vom Boden 3 gelöst.

Der Bewegungsbereich der hin- und herschwingend antreibbaren Schrubbürstenleiste 15 erstreckt sich so weit, daß der von den ersten Feuchtigkeitsabziehern 14 zu dem inneren Bereich der Grundplatte 1 geleitete angefeuchtete Schmutz in den Bereich der Schrubbürstenleiste 15 gelangt.

Die Schrubbürstenleiste 15 ist an einer an der Unterseite der Grundplatte 1 angeordneten Linearführung 28 linear geführt, wobei der bewegliche Teil 29 der Linearführung 28 von einem drehbar angetriebenen Excenter 30 linear bewegbar hin- und herschwingend angetrieben wird.

An dem beweglichen Teil 29 ist ein die zweiten Schrubbürsten 16 der Schrubbürstenleiste 15 tragender Bürstenträger 36 vertikal beweglich angeordnet. Durch an dem beweglichen Teil 29 abgestützte zweite Druckfedern 37 ist der Bürstenträger 36 und mit ihm die zweiten Schrubbürsten 16 mit einer bestimmten Kraft zum Boden 3 hin beaufschlagt, um so für ein gutes Lösen des Schmutzes vom Boden 3 sorgen zu können.

Der Drehantrieb des Excenters 30 erfolgt über eine erste Riemenscheibe 31 und einen nicht dargestellten Antriebsriemen von einer zweiten Riemenscheibe 35 eines auf der Oberseite der Grundplatte 1 angeordneten Antriebsmotors 33.

Dieser Antriebsmotor 33 treibt über dritte Riemenscheiben 41 und nicht dargestellte zweite Antriebsriemen sowie vierte Riemenscheiben 42 der ersten Schrubbürsten 10 auch die ersten Schrubbürsten 10 drehbar an.

In Richtung der Bewegung 22 der Bodenreinigungsmaschine hinter der Schrubbürstenleiste 15 ist eine Saugleiste 18 parallel zur Schrubbürstenleiste 15 angeordnet, die sich über den Bewegungsbereich der hin- und herschwingenden Schrubbürstenleiste 15 erstreckt.

Die Saugleiste 18 ist von einem Schmutzwassersaugmotor 20 unterdruckbeaufschlagt. Das von der Saugleiste 18 aufgesaugte Schmutzwasser gelangt zunächst in einen kleinen zweiten Schmutzwasserbehälter 38 und wird von dort von einer Pumpe 39 über einen Schlauch 40 zu dem Schmutzwasserbehälter 21 gefördert.

Die Saugleiste 18 weist an ihrem der Richtung der Bewegung 22 entgegengesetzten Endbereich über ihre Länge sich erstreckend eine Abstreifkannte 23 aus einem elastischen Werkstoff auf, die das auf dem Boden 3 befindliche Schmutzwasser vom Boden 3 abstreift, so daß es von der Saugleiste 18 aufgesaugt werden kann.

Die Antriebsmotoren 24, 24' der Antriebsräder 2, 2' sind von einer nicht dargestellten Steuervorrichtung der Bewegung der Bodenreinigungsmaschine ansteuerbar. Dazu erhält die Steuerung Steuersignale von drei Anschlagsensoren 25, die auf der in Bewegungsrichtung 22 der Bodenreinigungsmaschine vorderen Hälfte der Grundplatte 1 am Umfang verteilt hervorstehend angeordnet sind und ein Steuersignal erzeugen, wenn sie gegen einen Widerstand wie z.B. eine Wand bewegt werden.

Die Anschlagsensoren 25 sind von einer sich entlang der vorderen Hälfte der Grundplatte 1 erstreckenden Stoßstange 26 umschlossen sein, die bei Fahren der Bodenreinigungsmaschine gegen den Widerstand in der Ebene der Grundplatte 1 entgegen Federkräften zur Grundplatte 1 hin die Anschlagsensoren 25 auslösend bewegbar beaufschlagbar ist.

### Bezugszeichenliste

- 1: Grundplatte
- 2: Antriebsrad
- 2': Antriebsrad
- 3: Boden
- 4: Lenkrolle
- 5: horizontale Drehachse
- 6: Schwenkachse
- 7: Kehrbürsten
- 7': Kehrbürsten
- 8: erste Saugdüse
- 9: Schmutzpartikelbehälter
- 10: erste Schrubbürste
- 11: erste Feuchtigkeitsdüse
- 12: Frischwasserbehälter
- 13: Frischwasserpumpe
- 14: Feuchtigkeitsabzieher
- 15: Schrubbürstenleiste
- 16: zweite Schrubbürsten
- 17: zweite Feuchtigkeitsdüsen
- 18: Saugleiste
- 19: Partikelsaugmotor
- 20: Schmutzwassersaugmotor
- 21: Schmutzwasserbehälter
- 22: Richtung der Bewegung
- 23: Abstreifkante
- 24: Antriebsmotor
- 24': Antriebsmotor
- 25: Anschlagsensoren
- 26: Stoßstange
- 27: erste Druckfedern
- 28: Linearführung
- 29: bewegbarer Teil
- 30: Excenter
- 31: erste Riemenscheibe
- 33: Antriebsmotor
- 35: zweite Riemenscheiben
- 36: Bürstenträger
- 37: zweite Druckfedern
- 38: zweiter Schmutzwasserbehälter
- 39: Pumpe
- 40: Schlauch
- 41: dritte Riemenscheibe
- 42: vierte Riemenscheibe

## Patentansprüche

1. Selbstfahrende Bodenreinigungsmaschine mit einem Fahrwerk, welches die Bodenreinigungsmaschine bewegbar antreibt und zumindest ein in eine Drehrichtung antreibbares Antriebsrad (2, 2') sowie eine Steuervorrichtung zur Steuerung der Bewegung der Bodenreinigungsmaschine aufweist, mit mehreren rotierbar angetriebenen Kehrbürsten (7, 7'), durch die auf dem zu reinigenden Boden (3) befindliche Schmutzpartikel zu einer die Schmutzpartikel aufsaugenden ersten Saugdüse (8) förderbar sind, wobei in Richtung der Bewegung (22) der Bodenreinigungsmaschine hinter den Kehrbürsten (7, 7') ein oder mehrere auf den zu reinigenden Boden (3) gerichtete Feuchtigkeitsdüsen (11) und in Richtung der Bewegung (22) der Bodenreinigungsmaschine hinter den Feuchtigkeitsdüsen (11) ein oder mehrere bewegbar antreibbare Schrubbürsten (10) angeordnet sind, **dadurch gekennzeichnet, daß** auf den den Feuchtigkeitsdüsen (11, 17) abgewandten Seiten der Schrubbürsten (10) ein oder mehrere mit ihrer Saugöffnung zum Boden (3) gerichtete zweite Saugdüsen (16) angeordnet sind.

2. Selbstfahrende Bodenreinigungsmaschine nach Anspruch 1,
**dadurch gekennzeichnet, daß** ein oder mehrere erste Schrubbürsten (10) drehbar antreibbar sind.

3. Selbstfahrende Bodenreinigungsmaschine nach Anspruch 2,
**dadurch gekennzeichnet, daß** in einander gegenüberliegenden Randbereichen der Bodenreinigungsmaschine die jeweils eine oder mehrere drehbar antreibbare erste Schrubbürsten (10) angeordnet sind.

4. Selbstfahrende Bodenreinigungsmaschine nach Anspruch 3,
**dadurch gekennzeichnet, daß** in Richtung der Bewegung (22) der Bodenreinigungsmaschine vor den ersten Schrubbürsten (10) eine oder mehrere auf den zu reinigenden Boden (3) gerichtete Feuchtigkeitsdüsen (11) angeordnet sind.

5. Selbstfahrende Bodenreinigungsmaschine nach einem der vorhergehenden Ansprüche, **dadurch gekennzeichnet, daß** ein oder mehrere zweite Schrubbürsten (16) quer zur Richtung der Bewegung (22) der Bodenreinigungsmaschine hin- und herschwingend antreibbar sind.

6. Selbstfahrende Bodenreinigungsmaschine nach den Ansprüchen 4 und 5, **dadurch gekennzeichnet, daß** in Richtung der Bewegung (22) der Bodenreinigungsmaschine hinter den ersten Schrubbürsten (10) Feuchtigkeitsabzieher (14) angeordnet sind, durch die Feuchtigkeit auf dem zu reinigenden Boden (3) abstreifbar und in einen Bereich vor die quer zur Richtung der Bewegung (22) der Bodenreinigungsmaschine hin- und herschwingenden zweiten Schrubbürsten (16) leitbar ist.

7. Selbstfahrende Bodenreinigungsmaschine nach Anspruch 6,
**dadurch gekennzeichnet, daß** der Feuchtigkeitsabzieher (14) eine elastische Abstreifkante aufweist, durch die Feuchtigkeit auf dem zu reinigenden Boden (3) abstreifbar ist.

8. Selbstfahrende Bodenreinigungsmaschine nach einem der vorhergehenden Ansprüche, **dadurch gekennzeichnet, daß** die Schrubbürsten (10, 16) senkrecht zu dem zu reinigenden Boden (3) bewegbar und von einer Federkraft auf den zu reinigenden Boden (3) zu kraftbeaufschlagbar sind.

9. Selbstfahrende Bodenreinigungsmaschine nach einem der vorherge Ansprüche 5 bis 8, **dadurch gekennzeichnet, daß** die zweite Saugdüse sich parallel zur Bewegung der hin- und herschwingend antreibbaren zweiten Schrubbürsten (16) erstreckt.

10. Selbstfahrende Bodenreinigungsmaschine nach Anspruch 9,
**dadurch gekennzeichnet, daß** die zweite Saugdüse eine Saugleiste (18) ist, die sich über die Länge der zweiten Schrubbürsten (16) erstreckt.

11. Selbstfahrende Bodenreinigungsmaschine nach Anspruch 10,
**dadurch gekennzeichnet, daß** die Saugleiste (18) eine elastische Abstreifkante (23) aufweist, durch die Feuchtigkeit auf dem zu reinigenden Boden (3) abstreifbar ist.

12. Selbstfahrende Bodenreinigungsmaschine nach einem der vorhergehenden Ansprüche 7 und/oder 11, **dadurch gekennzeichnet, daß** die Abstreifkante (23) unter einem Winkel entgegen der Richtung der Bewegung (22) der Bodenreinigungsmaschine geneigt ist.

## Claims

1. Self-driving floor cleaning machine, having a running gear which drives the floor cleaning machine so as to be mobile, and at least one drive wheel (2, 2') which is able to be driven in a rotating direction, as well as a control device for controlling the movement of the floor cleaning machine, having a plurality of rotatably driven sweeping brushes (7, 7') by way of which dirt particles situated on the floor (3) to be cleaned are able to be conveyed to a first suction nozzle (8) which suctions the dirt particles, wherein one or a plurality of moisture nozzles (11), which is/are directed onto the floor (3) to be cleaned, in the direction of movement (22) of the floor cleaning machine is/are disposed behind the sweeping brushes (7, 7'), and one or a plurality of scrubbing brushes (10), which is/are able to be movably driven, in the direction of movement (22) of the floor cleaning machine is/are disposed behind the moisture nozzles (11), **characterized in that** one or a plurality of second suction nozzles (16), which by way of the suction opening thereof is/are directed towards the floor (3), is/are disposed on those sides of the scrubbing brushes (10) that face away from the moisture nozzles (11, 17).

2. Self-driving floor cleaning machine according to Claim 1, **characterized in that** one or a plurality of first scrubbing brushes (10) is/are able to be rotatably driven.

3. Self-driving floor cleaning machine according to Claim 2, **characterized in that** the in each case one or a plurality of first scrubbing brushes (10) which is/are able to be rotatably driven is/are disposed in mutually opposite peripheral regions of the floor cleaning machine.

4. Self-driving floor cleaning machine according to Claim 3, **characterized in that** one or a plurality of moisture nozzles (11), which are directed onto the floor (3) to be cleaned, in the direction of movement (22) of the floor cleaning machine is/are disposed in front of the first scrubbing brushes (10).

5. Self-driving floor cleaning machine according to one of the preceding claims, **characterized in that** one or a plurality of second scrubbing brushes (16) is/are able to be driven so as to oscillate in a reciprocating manner transversely to the direction of movement (22) of the floor cleaning machine.

6. Self-driving floor cleaning machine according to Claims 4 and 5, **characterized in that** moisture squeegees (14), by way of which the moisture is able to be wiped on the floor (3) to be cleaned and able to be directed into a region in front of the second scrubbing brushes (16) which oscillate in a reciprocating manner transversely to the direction of movement (22) of the floor cleaning machine, in the direction of movement (22) of the floor cleaning machine are disposed behind the first scrubbing brushes (10).

7. Self-driving floor cleaning machine according to Claim 6, **characterized in that** the moisture squeegee (14) has an elastic wiping edge by way of which the moisture is able to be wiped on the floor (3) to be cleaned.

8. Self-driving floor cleaning machine according to one of the preceding claims, **characterized in that** the scrubbing brushes (10, 16) are able to be moved perpendicularly to the floor (3) to be cleaned, and able to be impinged with a force acting towards the floor (3) to be cleaned by way of a spring force.

9. Self-driving floor cleaning machine according to one of preceding Claims 5 to 8, **characterized in that** the second suction nozzle extends so as to be parallel to the movement of the second scrubbing brushes (16) which are able to be driven so as oscillate in a reciprocating manner.

10. Self-driving floor cleaning machine according to Claim 9, **characterized in that** the second suction nozzle is a suction strip (18) which extends across the length of the second scrubbing brushes (16).

11. Self-driving floor cleaning machine according to Claim 10, **characterized in that** the suction strip (18) has an elastic wiping edge (23) by way of which moisture is able to be wiped on the floor (3) to be cleaned.

12. Self-driving floor cleaning machine according to one of preceding Claims 7 and/or 11, **characterized in that** the wiping edge (23) is inclined at an angle counter to the direction of movement (22) of the floor cleaning machine.

## Revendications

1. Machine de nettoyage de sol automotrice comprenant un châssis, qui entraîne en mouvement la machine de nettoyage de sol et au moins une roue d'entraînement (2, 2') pouvant être entraînée dans une direction de rotation, ainsi qu'un dispositif de commande pour la commande du mouvement de la machine de nettoyage de sol, comprenant plusieurs brosses de balayage entraînées en rotation (7, 7'), grâce auxquelles des particules de salissure se trouvant sur le sol à nettoyer (3) peuvent être transportées jusqu'à une première buse d'aspiration (8) aspirant les particules de salissure, une ou plusieurs buses d'humidité (11) orientées vers le sol à nettoyer (3) étant agencées après les brosses de balayage (7, 7') dans la direction du mouvement (22) de la machine de nettoyage de sol et une ou plusieurs brosses de récurage entraînées en mouvement (10) étant agencées après les buses d'humidité (11) dans la direction du mouvement (22) de la machine de nettoyage de sol, **caractérisée en ce qu'**une ou plusieurs deuxièmes buses d'aspiration (16) orientées avec leur ouverture d'aspiration vers le sol (3) sont agencées sur les côtés, détournés des buses d'humidité (11, 17), des brosses de récurage (10).

2. Machine de nettoyage de sol automotrice selon la revendication 1, **caractérisée en ce qu'**une ou plusieurs premières brosses de récurage (10) peuvent être entraînées en rotation.

3. Machine de nettoyage de sol automotrice selon la revendication 2, **caractérisée en ce que** les une ou plusieurs premières brosses de récurage pouvant être entraînées en rotation (10) sont agencées dans des zones de bord en vis-à-vis de la machine de nettoyage de sol.

4. Machine de nettoyage de sol automotrice selon la revendication 3, **caractérisée en ce qu'**une ou plusieurs buses d'humidité (11) orientées vers le sol à nettoyer (3) sont agencées avant les premières brosses de récurage (10) dans la direction du mouvement (22) de la machine de nettoyage de sol.

5. Machine de nettoyage de sol automotrice selon l'une quelconque des revendications précédentes, **caractérisée en ce qu'**une ou plusieurs deuxièmes brosses de récurage (16) peuvent être entraînées en basculement en va-et-vient transversalement à la direction du mouvement (22) de la machine de nettoyage de sol.

6. Machine de nettoyage de sol automotrice selon les revendications 4 et 5, **caractérisée en ce que** des extracteurs d'humidité (14) sont agencés après les premières brosses de récurage (10) dans la direction du mouvement (22) de la machine de nettoyage de sol, grâce auxquels de l'humidité peut être raclée sur sol à nettoyer (3) et peut être conduite dans une zone avant les deuxièmes brosses de récurage (16) en basculement en va-et-vient transversalement à la direction du mouvement (22) de la machine de nettoyage de sol.

7. Machine de nettoyage de sol automotrice selon la revendication 6, **caractérisée en ce que** l'extracteur d'humidité (14) comprend un bord de raclage élastique, grâce auquel de l'humidité peut être raclée sur le sol à nettoyer (3).

8. Machine de nettoyage de sol automotrice selon l'une quelconque des revendications précédentes, **caractérisée en ce que** les brosses de récurage (10, 16) sont en mouvement perpendiculairement au sol à nettoyer (3) et peuvent être sollicités en force par une force de ressort sur le sol à nettoyer (3).

9. Machine de nettoyage de sol automotrice selon l'une quelconque des revendications 5 à 8 précédentes, **caractérisée en ce que** la deuxième buse d'aspiration s'étend en parallèle au mouvement des deuxièmes brosses de récurage (16) pouvant être entraînées en basculement en va-et-vient.

10. Machine de nettoyage de sol automotrice selon la revendication 9, **caractérisée en ce que** la deuxième buse d'aspiration est une baguette d'aspiration (18), qui s'étend sur la longueur des deuxièmes brosses de récurage (16).

11. Machine de nettoyage de sol automotrice selon la revendication 10, **caractérisée en ce que** la baguette d'aspiration (18) comprend un bord de raclage élastique (23), grâce auquel de l'humidité peut être raclée sur le sol à nettoyer (3).

12. Machine de nettoyage de sol automotrice selon l'une quelconque des revendications 7 et/ou 11 précédentes, **caractérisée en ce que** le bord de raclage (23) est incliné à un angle à l'encontre de la direction du mouvement (22) de la machine de nettoyage de sol.
